# FASCICULE DE BREVET EUROPEEN

(11) **EP 3 605 581 B1**
(45) Date de publication et mention de la délivrance du brevet: **15.06.2022**
(21) Numéro de dépôt: 19188874.2
(22) Date de dépôt: 29.07.2019
(51) Int. Cl.: H01H 71/50

(54) **APPAREIL DE COMMUTATION ÉLECTRIQUE À CONTACTS SÉPARABLES**
ELEKTRISCHES SCHALTGERÄT MIT TRENNBAREN KONTAKTEN
ELECTRICAL SWITCHING DEVICE WITH SEPARABLE CONTACTS

(30) Priorité: 30.07.2018 FR 1857083
(43) Date de publication de la demande: 05.02.2020
(73) Titulaire: Schneider Electric Industries SAS, 92500 Rueil Malmaison (FR)
(72) Inventeur: HERREROS, Javier, 38050 GRENOBLE Cedex 09 (FR); BACH, Christian, 38050 GRENOBLE Cedex 09 (FR)
(74) Mandataire: Lavoix

(56) Documents cités:
- CN-A- 107 481 901
- CN-B- 102 650 289
- CN-U- 202 058 671
- CN-U- 205 752 071
- CN-U- 205 920 942
- US-A1- 2004 134 764
- US-B2- 9 373 457

## Description

La présente invention concerne un appareil de commutation électrique à contacts séparables.

Les appareils de commutation électrique à contacts séparables, tels que les disjoncteurs à basse tension, comportent généralement, pour chaque pôle, un contact électrique fixe et un contact électrique mobile qui peuvent être déplacés l'un par rapport à l'autre grâce à un mécanisme de commutation pour interrompre la circulation d'un courant électrique. Le brevet EP-2 801 099-B1 décrit un exemple d'un appareil de commutation.

De plus, le document CN 107 481 901 A divulgue un appareil de commutation selon le préambule de la revendication 1.

Un inconvénient des appareils de commutation connus est que, lorsque le mécanisme de commutation est actionné pour séparer les contacts fixe et mobile afin d'interrompre la circulation du courant, le contact mobile peut se refermer accidentellement une fois arrivé en fin de course d'ouverture, par exemple à cause d'un rebond non maîtrisé d'une ou plusieurs pièces mobiles du mécanisme de commutation.

Si les contacts se referment accidentellement, le courant électrique peut à nouveau circuler, alors que l'appareil est supposé être dans un état ouvert. Une telle situation doit être évitée pour des raisons de sécurité.

C'est à cet inconvénient qu'entend plus particulièrement remédier l'invention en proposant un appareil de commutation électrique à contacts séparables dans lequel le risque de fermeture accidentelle des contacts électriques est réduit.

A cet effet, l'invention concerne un appareil de commutation électrique à contacts séparables, comprenant un dispositif de commutation comportant :
un contact électrique fixe et un contact électrique mobile déplaçable entre une position de fermeture et une position d'ouverture ;
un levier de commande couplé mécaniquement au contact électrique mobile, le levier de commande étant mobile en rotation, autour d'un premier axe de rotation, entre une première position et une deuxième position, le déplacement du levier de commande depuis la première position vers la deuxième position entraînant un déplacement du contact mobile depuis la position de fermeture vers la position d'ouverture ;
un levier anti-rebond, monté sur le levier de commande par une liaison pivot et pouvant se déplacer, grâce à la liaison pivot, en rotation autour d'un deuxième axe de rotation parallèle au premier axe de rotation, entre une position de repos et une position déployée ;

Le levier anti-rebond est agencé pour se déplacer depuis la position de repos vers la position déployée lorsque le levier de commande atteint la deuxième position et le levier anti-rebond est agencé pour coopérer avec une butée du dispositif de commutation lorsque le levier anti-rebond est dans sa position déployée et que le levier de commande est dans la deuxième position pour empêcher le levier de commande de quitter la deuxième position. Le centre de gravité du levier anti-rebond est décalé par rapport à la liaison pivot vers l'extérieur du levier de commande par rapport à la trajectoire suivie par la liaison pivot lorsque le levier de commande se déplace vers sa deuxième position depuis la première position. Le centre de gravité est aligné avec une première droite passant par le premier axe de rotation et étant perpendiculaire à une deuxième droite coplanaire et passant par la liaison pivot, le centre de gravité étant décalé vers l'extérieur du levier de commande par rapport à la deuxième droite.

Le levier de commande comporte un premier bras sur lequel est formée la liaison pivot avec le levier anti-rebond et un deuxième bras sur lequel est formée une autre liaison pivot avec une pièce de raccordement connectée au contact mobile pour assurer le couplage entre le levier de commande et le contact mobile, le premier bras et le deuxième bras étant perpendiculaires au premier axe de rotation et étant solidaires d'un arbre de commande de l'appareil s'étendant le long du premier axe de rotation.

Le premier bras et le deuxième bras sont reliés par une portion arrondie en forme d'arc de cercle centré sur l'axe de rotation. Dans la position repliée, le levier anti-rebond recouvre la portion arrondie et le bord supérieur du levier anti-rebond est aligné avec le bord extérieur de la portion arrondie, de sorte que le levier anti-rebond ne dépasse pas de la portion arrondie, de manière à ne pas entraver le déplacement du levier de commande et de l'arbre de commande.

Grâce au positionnement du centre de gravité, lorsque le levier de commande arrive en butée dans sa deuxième position lors d'un déplacement visant à ouvrir le contact mobile, le moment cinétique du levier de commande est au moins en partie transmis au levier anti-rebonds, qui se déplace alors vers sa position déployée. Une fois déployé, le levier anti-rebonds empêche le levier de commande de quitter sa deuxième position, même si le levier de commande rebondit contre la butée. Ainsi, le risque de fermeture accidentelle du contact mobile est maîtrisé. Le fonctionnement de l'appareil est donc plus sûr.

Selon des aspects avantageux mais non obligatoires de l'invention, un tel appareil de commutation peut incorporer une ou plusieurs des caractéristiques suivantes, prises isolément ou suivant toute combinaison techniquement admissible :
- Le levier anti-rebond s'étend essentiellement dans un plan géométrique perpendiculaire aux premier et deuxième axes de rotation.
- Le levier anti-rebond comporte un ou plusieurs évidements.
- Le levier anti-rebond comporte un premier lobe et un deuxième lobe reliés entre eux par une partie centrale, la liaison pivot entre le levier anti-rebond et le levier de commande étant formée dans un des lobes du levier anti-rebond.
- La butée est agencée pour limiter le débattement du levier de commande entre la première position et la deuxième position.
- La butée est en contact avec le deuxième bras lorsque le levier de commande est dans la deuxième position et en contact avec le premier bras lorsque le levier de commande est dans la première position.
- L'appareil est un appareil multipolaire comportant un ou plusieurs dispositifs de commutation additionnels similaires au dispositif de commutation, l'appareil comportant également un arbre de commande commun aux dispositifs de commutation pour commander simultanément le déplacement des leviers de commande respectifs des dispositifs de commutation.

L'invention sera mieux comprise et d'autres avantages de celle-ci apparaîtront plus clairement à la lumière de la description qui va suivre d'un mode de réalisation d'un appareil de commutation donnée uniquement à titre d'exemple et faite en référence aux dessins annexés, dans lesquels :
- la figure 1 représente schématiquement une vue en coupe d'un appareil de commutation électrique selon des modes de réalisation de l'invention, dans lequel les contacts séparables sont fermés ;
- la figure 2 représente schématiquement l'appareil de la figure 1, dans lequel les contacts séparables sont ouverts ;
- la figure 3 représente schématiquement l'appareil de la figure 1, dans lequel les contacts séparables sont ouverts et dans lequel un levier anti-rebond est déplacé dans sa position déployée ;
- la figure 4 représente schématiquement un agrandissement de la figure 2.

Les figures 1 à 4 représentent un appareil 2 de commutation électrique, tel qu'un contacteur, ou un disjoncteur, ou un relais, par exemple destiné à être raccordé à une installation de distribution d'électricité.

L'appareil 2 comporte un dispositif de commutation 4 à contacts séparables et un mécanisme de commutation couplé aux contacts séparables du dispositif 4 pour commuter entre des états ouvert et fermé, par exemple en réponse à un ordre de déclenchement envoyé depuis un déclencheur ou depuis un organe de commande.

Dans cet exemple, seul un pôle de l'appareil 2 est décrit. Toutefois, selon des modes de mise en œuvre, l'appareil 2 est un appareil multipolaire et comporte plusieurs pôles, chacun incluant un dispositif 4 similaire à celui décrit. Dans ce cas, la description du dispositif 4 est transposable aux autres pôles de l'appareil 2.

Par exemple, l'appareil 2 comporte trois ou quatre pôles pour être raccordé à une installation triphasée. Dans d'autres cas, l'appareil 2 peut comporter un seul pôle.

Le dispositif 4 comporte un contact électrique fixe 6 et un contact électrique mobile 8, raccordés à des terminaux de connexion respectifs de l'appareil 2.

Le contact mobile 8 est déplaçable entre une position de fermeture et une position d'ouverture par rapport au contact fixe 6 pour, respectivement, autoriser et empêcher la circulation d'un courant électrique entre les contacts 6 et 8.

Par exemple, le contact mobile 8 est monté pivotant par rapport à un support fixe 10 du dispositif 4 et se déplace entre les positions d'ouverture et de fermeture par rotation autour d'un axe de rotation X8.

Le contact mobile 8 est illustré dans la position de fermeture sur la figure 1 et dans la position d'ouverture sur les figures 2 et 3.

Selon des exemples, comme illustré sur la figure 2, le dispositif 4 comporte des pastilles de contact 12 et 14 électriquement conductrices montées respectivement sur le contact fixe 6 et le contact mobile 8.

Par exemple, le contact mobile 8 comprend un ou plusieurs doigts de contact 16 montés pivotants par rapport au contact 8, chaque doigt de contact 16 portant une des pastilles de contact 14.

Le dispositif 4 comporte en outre un levier de commande 18 couplé mécaniquement au contact électrique mobile 8.

Le levier de commande 18 est mobile en rotation autour d'un axe de rotation X18 parallèle à l'axe X8, entre une première position et une deuxième position.

Le levier de commande 18 est dans la première position sur la figure 1 et dans la deuxième position sur les figures 2, 3 et 4.

Par exemple, le déplacement du levier de commande 18 depuis la première position vers la deuxième position entraîne un déplacement du contact mobile 8 depuis la position de fermeture vers sa position d'ouverture.

Réciproquement, le déplacement du levier de commande 18 depuis la deuxième position vers la première position entraîne un déplacement du contact mobile 8 depuis la position d'ouverture vers sa position de fermeture.

Dans l'exemple illustré, le levier de commande 18 est mobile par rapport à une armature 20 de l'appareil 2. Le levier de commande 18 est couplé mécaniquement au contact mobile 8 par l'intermédiaire d'une pièce de raccordement 22, ici ayant une forme rectiligne.

Selon des exemples, la pièce de raccordement 22 est montée pivotante par rapport au contact mobile 8 par une première liaison pivot d'axe de rotation X22 et est également montée pivotante par rapport au levier de commande 18 par une deuxième liaison pivot d'axe X23. Les axes X22 et X23 sont parallèles.

D'autres dispositions peuvent être utilisées pour coupler mécaniquement le levier de commande 18 au contact mobile 8.

Le dispositif 4 comprend aussi une butée 24 fixe, par exemple montée fixement sur l'armature 20 et dont le rôle est explicité dans ce qui suit. Par exemple, la butée 24 comporte une tige ou une excroissance rigide faisant saillie par rapport à l'armature 20 en s'étendant parallèlement à l'axe X18.

Le dispositif 4 comporte également un levier anti-rebond 26, monté sur le levier de commande 18 par une liaison pivot. Le levier de commande 18 peut se déplacer, par rapport au levier de commande 18, grâce à la liaison pivot, en rotation autour d'un axe de rotation X26, entre une position de repos, aussi nommée position rétractée, et une position déployée.

L'axe X26 est solidaire du levier de commande 18 et est parallèle à l'axe X18. En d'autres termes, l'axe X26 et la liaison pivot correspondante se déplacent avec le levier de commande 18.

Dans la position de repos, le levier de commande 26 n'entrave pas le mouvement du levier de commande 18. Par exemple, le levier anti-rebond 26 est alors replié sur un corps du levier de commande 18.

Le levier anti-rebond 26 est agencé pour coopérer avec la butée 24 lorsqu'il est dans sa position déployée et lorsque le levier de commande 18 est dans la deuxième position, de sorte à empêcher le levier de commande 18 de quitter la deuxième position.

Le levier anti-rebond 26 est en outre agencé pour se déplacer depuis sa position de repos vers sa position déployée lorsque le levier de commande 18 atteint la deuxième position à l'issue d'un déplacement depuis la première position.

Pour ce faire, le dispositif 4 est agencé pour que le levier de commande 18 transmette au moins une partie de son moment cinétique au levier anti-rebond 26 lorsque le levier de commande 18 arrive en fin de course dans la deuxième position, par exemple lorsqu'il percute la butée 24. Ainsi, le déploiement du levier anti-rebond 26 est automatique et rapide.

Un exemple du levier anti-rebond 26 est décrit plus en détail en référence à la figure 4.

La référence C1 désigne un cercle qui se superpose à la trajectoire suivie par la liaison pivot d'axe X26 entre le levier anti-rebond 26 et le levier de commande 16 lorsque le levier de commande 18 se déplace entre sa première position et sa deuxième position.

La référence C2 désigne un cercle qui se superpose à la trajectoire suivie par le centre de gravité G26 du levier anti-rebond 26 lorsque le levier de commande 18 se déplace entre sa première position et sa deuxième position et que le levier anti-rebond 26 reste dans la position de repos.

Les trajectoires associées aux cercles C1 et C2 sont toutes deux en forme d'arc de cercle. Les cercles C1 et C2 sont concentriques et coplanaires.

Selon des modes de réalisation, le centre de gravité G26 du levier anti-rebond 26 est décalé, par rapport à la liaison pivot d'axe X26, vers l'extérieur du levier de commande 18.

Plus précisément, le centre de gravité G26 est décalé vers l'extérieur du levier de commande 18 par rapport à la trajectoire suivie par la liaison pivot d'axe X26, cette trajectoire étant associée au cercle C1.

En d'autres termes, le centre de gravité G26 est situé à l'extérieur du cercle C1. Le rayon du cercle C2 est strictement supérieur au rayon du cercle C1.

L'extérieur du levier de commande 18 est ici défini par rapport à l'axe X18. Par exemple, un élément décrit comme étant « vers l'extérieur » du levier de commande 18 est plus éloigné de l'axe X18 qu'un élément qui serait décrit comme étant placé « vers l'intérieur » du levier de commande 18.

Par exemple, la butée 24 se situe à l'extérieur du levier de commande 18.

Dans l'exemple illustré, le centre de gravité G26 est aligné avec une première droite L1 passant par l'axe X18 et étant perpendiculaire à une deuxième droite L2 coplanaire et passant par la liaison pivot d'axe X26. Le centre de gravité G26 est décalé vers l'extérieur du levier de commande 18 par rapport à la deuxième droite L2.

Par exemple, la distance « d » entre la deuxième droite L2 et le centre de gravité G26, telle que mesurée parallèlement à la première droite L1, est non-nulle, par exemple supérieure ou égale à 5% du rayon du cercle C1.

De préférence, la distance « d2 », non illustrée, entre le centre de gravité G26 et le la trajectoire C1, telle que mesurée le long de la droite L1, est non nulle, par exemple supérieure ou égale à 5% du rayon du cercle C1. La distance d2 correspond à la différence entre les rayons des cercles C2 et C1.

Selon des modes de mise en œuvre, le levier anti-rebond 26 s'étend essentiellement dans un plan géométrique perpendiculaire aux axes X18 et X26. Par exemple, le levier anti-rebond 26 est plat. En variante, le levier anti-rebond 26 peut prendre d'autres formes non nécessairement plates, comme par exemple avoir la forme d'une tige couplée à une masselotte.

Dans l'exemple illustré, le levier anti-rebond 26 présente une forme plate et arrondie et comporte un premier lobe 40 et un deuxième lobe 42 reliés entre eux par une partie centrale.

La liaison pivot d'axe X26 entre le levier anti-rebond 26 et le levier de commande 18 est par exemple formée dans un des lobes du levier anti-rebond 26, ici dans le deuxième lobe 42.

Avantageusement, le levier anti-rebond 26 comporte un ou plusieurs évidements 44, 46. Les évidements permettent, lors de la fabrication du levier anti-rebond 26, de choisir précisément l'emplacement du centre de gravité G26.

Les lobes 44, 46 illustrés sont ici au nombre de deux et présentent chacun une forme circulaire et des tailles différentes. En variante, le nombre de lobes 44, 46 peut être choisi différemment, de même que le leur forme et/ou leur dimension et/ou leur emplacement, en fonction de l'endroit où on souhaite placer le centre de gravité G26.

Selon des modes de réalisation, le levier anti-rebond 26 est réalisé en matière métallique, ou en un matériau polymère, tel qu'un matériau plastique thermodurcissable.

A titre d'exemple purement illustratif et non nécessairement limitatif, la masse du levier anti-rebond 26 est comprise entre 10g et 30g, par exemple égale à 12g.

Selon des modes de mise en œuvre, le levier de commande 18 fait partie d'un arbre de commande, aussi nommé arbre des pôles, aligné avec l'axe X18 et pouvant tourner autour de l'axe X18. L'arbre de commande est par exemple couplé avec le mécanisme de déclenchement de l'appareil 2.

Le levier de commande 18 est solidaire avec l'arbre en rotation autour de l'axe X18.

Par exemple, le levier de commande 18 est formé par une ou plusieurs cames de l'arbre de commande.

Dans l'exemple illustré, le levier de commande 18 comporte deux bras 30 et 32 perpendiculaires à l'axe X18 et solidaires d'un arbre de commande 34. Les bras 30 et 32 s'étendent en saillie de l'arbre 34 vers l'extérieur de l'arbre 34.

Les bras 30 et 32 sont ici de forme essentiellement plane et s'étendent dans le même plan géométrique que le levier anti-rebond 26. En d'autres termes, le levier anti-rebond 26 et les bras 30, 32 ont chacun une forme plane et sont parallèles entre eux.

Selon des exemples, la butée 24 limite le déplacement du levier de commande 18 entre la première position et la deuxième position en entrant en contact avec les bras 30 et 32 de manière à bloquer la rotation de l'arbre 34.

Plus précisément, la butée 24 est ici en contact avec le bras 30 lorsque le levier de commande 18 est dans la deuxième position, pour empêcher le levier de commande 18 de poursuivre son mouvement au-delà de la deuxième position. La butée 24 est en contact avec le bras 32 lorsque le levier de commande 18 est dans la première position, pour empêcher le levier de commande 18 de tourner, dans le sens opposé, au-delà de la première position. En variante, dans la première position, le bord du bras 32 peut être très proche de la butée 24 sans pour autant être directement en contact avec la butée 24.

Ainsi, dans cet exemple, la butée 24 est agencée pour limiter le débattement du levier de commande 18 à la fois entre la première position et la deuxième position.

Dans les exemples décrits, lorsque le levier de commande 18 est dans la deuxième position et que le levier anti-rebond 26 est déployé, le bras 30 et le levier anti-rebond 26 sont situés de part et d'autre de la butée 24, au voisinage immédiat de la butée 24, voire même en contact direct avec la butée 24. Ainsi, le déplacement du levier de commande 18 (et donc de l'arbre 34) est rendu impossible tant que le levier anti-rebond 26 reste dans sa position déployée.

En pratique, le bras 30 et le levier anti-rebond 26 ne sont pas nécessairement constamment tous deux en contact direct avec la butée 24, de sorte qu'un faible débattement au voisinage de la deuxième position peut être autorisé dans un tel cas pour le levier de commande 18.

Selon des modes de mise en œuvre, la liaison pivot reliant la pièce 22 au levier de commande 18 est montée sur le bras 30. La liaison pivot reliant le levier de commande 18 au levier anti-rebond 26 est montée sur le bras 32.

Les bras 30 et 32 sont ici reliés par une portion arrondie en forme d'arc de cercle centré sur l'axe X18. Dans la position repliée, le levier anti-rebond 26 recouvre la portion arrondie et le bord supérieur du levier anti-rebond 26 est aligné avec le bord extérieur de la portion arrondie. Le levier anti-rebond 26 ne dépasse alors pas de la portion arrondie, de manière à ne pas entraver le déplacement du levier de commande 18 et de l'arbre 34.

Selon des variantes, dans le cas où l'appareil 2 comporte plusieurs pôles, l'arbre de commande est de préférence commun aux dispositifs de commutation 4 des différents pôles de sorte à pouvoir commander simultanément le déplacement des leviers de commande 26 respectifs de ces dispositifs 4.

Par exemple, chaque pôle de l'appareil 2 est associé à un compartiment dédié dans un boîtier de l'appareil 2. Les compartiments sont alignés côte à côte le long de l'axe X18. L'arbre de commande traverse les parois latérales séparant deux compartiments voisins par des orifices de passage dédiés.

Un exemple du fonctionnement du dispositif 4 est maintenant décrit en référence aux figures 1 à 3.

Initialement, le dispositif 4 est dans l'état fermé, comme illustré sur la figure 1. Les parties conductrices des contacts 6 et 8 se touchent et le courant électrique peut circuler.

Le levier de commande 18 est dans la première position. Par exemple un bord du bras 32 est en contact avec la butée 24, ou très proche de la butée 24, par exemple à une distance de moins de cinq millimètres de la butée 24. Le levier anti-rebond 26 est dans la position de repos.

Ensuite, le mécanisme de commutation est déclenché pour ouvrir le dispositif 4, c'est-à-dire pour séparer les contacts 6 et 8 et pour interrompre le courant.

Pour cela, le levier de commande 18 est mis en rotation autour de l'axe X18, par exemple en tournant l'arbre 34 dans un premier sens de rotation, illustré par la flèche F1 sur la figure 2. Ce mouvement est transmis par la pièce 22 au contact mobile 8 qui tourne alors autour de l'axe X8 dans un deuxième sens de rotation, illustré par la flèche F2. A ce stade, le levier anti-rebond 26 reste dans la position de repos.

Le mouvement de rotation du levier de commande 18 se poursuit jusqu'à ce que le levier de commande 18 atteigne la deuxième position, c'est-à-dire qu'il arrive en fin de course, correspondant ici à la position dans laquelle le bras 30 entre en contact avec la butée 24, comme illustré sur la figure 2.

En pratique, lorsque le levier de commande 18 arrive dans sa deuxième position en fin de course, il est susceptible, du fait de sa vitesse, de rebondir puis de se déplacer en sens inverse vers sa première position.

Dans l'exemple illustré, le bras 30 percute la butée 24 lorsqu'il arrive en fin de course. Sur la figure 3, le levier de commande 18 a d'ailleurs commencé à quitter la deuxième position et le bras 30 a commencé à s'éloigner faiblement de la butée 24.

Toutefois, le levier anti-rebond 26 s'est entre temps déplacé dans sa position déployée, en contact contre la butée 24, ce qui empêche le levier de commande 18 de continuer à s'éloigner de la deuxième position.

En effet, grâce au positionnement du centre de gravité G26 du levier anti-rebond 26, lorsque le levier de commande 18 arrive en butée dans sa deuxième position, le moment cinétique du levier de commande 18 est au moins en partie transmis au levier anti-rebond 26, par exemple lors de la collision du levier de commande 18 contre la butée 24. Le levier anti-rebond 26 se déplace alors vers sa position déployée.

Par exemple, lorsque le levier de commande 18 arrive en fin de course, un couple proportionnel à la distance d est appliqué sur le centre de gravité G26 du levier anti-rebond 26, comme illustré par la flèche E26 sur la figure 4.

Une fois déployé, le levier anti-rebond 26 empêche le levier de commande 18 de quitter sa deuxième position, en coopérant avec la butée 24, même si le levier de commande 18 rebondit contre la butée et a commencé à s'en éloigner, comme c'est le cas ici. Le levier de commande 18 reste alors au voisinage de la deuxième position. Le contact 8 ne peut donc pas se refermer accidentellement.

Ainsi, le risque de fermeture accidentelle du contact mobile 8 est réduit. Le fonctionnement de l'appareil 2 est donc plus sûr.

En particulier, le déplacement du levier anti-rebond 26 n'est pas tributaire de la vitesse de rotation du levier de commande 18. Le risque de réouverture du contact 8 est donc réduit, indépendamment des circonstances dans lesquelles se produit le déclenchement, même lorsque le levier de commande 18 se déplace lentement.

En outre, le levier anti-rebond 26 peut être intégré lors de la construction de l'appareil 2 sans qu'il ne soit nécessaire de modifier complètement l'architecture du dispositif 4.

En pratique, le levier anti-rebond 26 peut ensuite être ramené vers sa position de repos, par exemple une fois que le levier de commande 18 s'est immobilisé dans la deuxième position. Le retour vers la position de repos peut être réalisé manuellement ou par gravité ou par un organe de rappel élastique tel qu'un ressort associé au levier anti-rebond 26.

## Revendications

1. Appareil de commutation électrique (2) à contacts séparables, comprenant un dispositif de commutation (4) comportant :
un contact électrique fixe (6) et un contact électrique mobile (8) déplaçable entre une position de fermeture et une position d'ouverture ;
un levier de commande (18) couplé mécaniquement au contact électrique mobile (8), le levier de commande étant mobile en rotation, autour d'un premier axe de rotation (X18), entre une première position et une deuxième position, le déplacement du levier de commande (18) depuis la première position vers la deuxième position entraînant un déplacement du contact mobile (8) depuis la position de fermeture vers la position d'ouverture ;
un levier anti-rebond (26), monté sur le levier de commande (18) par une liaison pivot et pouvant se déplacer, grâce à la liaison pivot, en rotation autour d'un deuxième axe de rotation (X26) parallèle au premier axe de rotation (X18), entre une position de repos et une position déployée ; le levier anti-rebond (26) étant
agencé pour se déplacer depuis la position de repos vers la position déployée lorsque le levier de commande (18) atteint la deuxième position ; le levier anti-rebond (26) étant
agencé pour coopérer avec une butée (24) du dispositif de commutation (4) lorsque le levier anti-rebond (26) est dans sa position déployée et que le levier de commande (18) est dans la deuxième position pour empêcher le levier de commande (18) de quitter la deuxième position ;
le levier de commande (18) comportant un premier bras (32) sur lequel est formée la liaison pivot avec le levier anti-rebond (26) et un deuxième bras (30) sur lequel est formée une autre liaison pivot avec une pièce de raccordement (22) connectée au contact mobile (8) pour assurer le couplage entre le levier de commande (18) et le contact mobile (8), le premier bras (32) et le deuxième bras (30) étant perpendiculaires au premier axe de rotation (X18) et étant solidaires d'un arbre de commande (34) de l'appareil s'étendant le long du premier axe de rotation (X18) ;
le premier bras (30) et le deuxième bras (32) étant reliés par une portion arrondie en forme d'arc de cercle centré sur l'axe de rotation (X18) ;
dans la position de repos repliée, le levier anti-rebond (26) recouvrant la portion arrondie et le bord supérieur du levier anti-rebond (26) étant aligné avec le bord extérieur de la portion arrondie, de sorte que le levier anti-rebond (26) ne dépasse pas de la portion arrondie, de manière à ne pas entraver le déplacement du levier de commande (18) et de l'arbre de commande (34) ;
**caractérisé en ce que** le centre de gravité (G26) du levier anti-rebond (26) est décalé par rapport à la liaison pivot (X26) vers l'extérieur du levier de commande par rapport à la trajectoire (C2) suivie par la liaison pivot (X26) lorsque le levier de commande (18) se déplace vers sa deuxième position depuis la première position ;
et **en ce que** le centre de gravité (G26) est aligné avec une première droite (L1) passant par le premier axe de rotation (X18) et étant perpendiculaire à une deuxième 30 droite (L2) coplanaire et passant par la liaison pivot (X26), le centre de gravité (G26) étant décalé vers l'extérieur du levier de commande par rapport à la deuxième droite (L2).

2. Appareil selon l'une quelconque des revendications précédentes, **caractérisé en ce que** le levier anti-rebond (26) s'étend essentiellement dans un plan géométrique perpendiculaire aux premier et deuxième axes de rotation (X18, X26).

3. Appareil selon l'une quelconque des revendications précédentes, **caractérisé en ce que** le levier anti-rebond (26) comporte un ou plusieurs évidements (44, 46).

4. Appareil selon l'une quelconque des revendications précédentes, **caractérisé en ce que** le levier anti-rebond (26) comporte un premier lobe (40) et un deuxième lobe (42) reliés entre eux par une partie centrale, la liaison pivot entre le levier anti-rebond et le levier de commande étant formée dans un des lobes du levier anti-rebond.

5. Appareil selon l'une quelconque des revendications précédentes, **caractérisé en ce que** la butée (24) est agencée pour limiter le débattement du levier de commande (18) entre la première position et la deuxième position.

6. Appareil selon la revendication 5, **caractérisé en ce que** la butée (24) est en contact avec le deuxième bras (30) lorsque le levier de commande (18) est dans la deuxième position et en contact avec le premier bras (32) lorsque le levier de commande (18) est dans la première position.

7. Appareil selon l'une quelconque des revendications précédentes, **caractérisé en ce que** l'appareil (2) est un appareil multipolaire comportant un ou plusieurs dispositifs de commutation additionnels similaires au dispositif de commutation (4), l'appareil comportant également un arbre de commande (34) commun aux dispositifs de commutation pour commander simultanément le déplacement des leviers de commande (18) respectifs des dispositifs de commutation (4).

## Patentansprüche

1. Elektrisches Schaltgerät (2) mit trennbaren Kontakten, umfassend eine Schaltvorrichtung (4) umfassend:
einen feststehenden elektrischen Kontakt (6) und einen beweglichen elektrischen Kontakt (8), der zwischen einer Schließposition und einer Öffnungsposition verstellbar ist;
einen Steuerhebel (18), der mechanisch mit dem beweglichen elektrischen Kontakt (8) gekoppelt ist, wobei der Steuerhebel um eine erste Drehachse (X18) zwischen einer ersten Position und einer zweiten Position in Drehung beweglich ist, wobei das Verstellen des Steuerhebels (18) von der ersten Position in die zweite Position ein Verstellen des beweglichen Kontakts (8) von der Schließposition in die Öffnungsposition bewirkt;
einen Rückschlaghebel (26), der über eine Schwenkverbindung an dem Steuerhebel (18) montiert ist und dank der Schwenkverbindung um eine zweite Drehachse (X26), die parallel zu der ersten Drehachse (X18) ist, zwischen einer Ruheposition und einer ausgefahrenen Position in Drehung verstellt werden kann;
wobei der Rückschlaghebel (26) angeordnet ist, dass er um sich aus der Ruheposition in die ausgefahrene Position bewegt, wenn der Steuerhebel (18) die zweite Position erreicht;
der Rückschlaghebel (26) angeordnet ist, um mit einem Anschlag (24) der Schaltvorrichtung (4) zusammenzuwirken, wenn sich der Rückschlaghebel (26) in seiner ausgefahrenen Position ist und der Steuerhebel (18) in der zweiten Position ist, um zu verhindern, dass der Steuerhebel (18) die zweite Position verlässt;
der Steuerhebel (18) umfassend einen ersten Arm (32), an dem die Schwenkverbindung mit dem Rückschlaghebel (26) gebildet ist, und einen zweiten Arm (30), an dem eine weitere Schwenkverbindung mit einem Verbindungsstück (22) gebildet ist, das mit dem beweglichen Kontakt (8) verbunden ist, um eine Kopplung zwischen dem Steuerhebel (18) und dem beweglichen Kontakt (8) herzustellen, wobei der erste Arm (32) und der zweite Arm (30) senkrecht zu der ersten Drehachse (X18) sind und fest mit einer Steuerwelle (34) des Geräts verbunden sind, die sich entlang der ersten Drehachse (X18) erstreckt;
wobei der erste Arm (30) und der zweite Arm (32) durch einen abgerundeten Abschnitt in Form eines Kreisbogens verbunden sind, der auf der Drehachse (X18) zentriert ist;
wobei der Rückschlaghebel (26) in der zusammengeklappten Ruheposition den abgerundeten Abschnitt überdeckt und die Oberkante des Rückschlaghebels (26) mit der Außenkante des abgerundeten Abschnitts ausgerichtet ist, sodass der Rückschlaghebel (26) nicht über den abgerundeten Abschnitt hervorsteht, um die Bewegung des Steuerhebels (18) und der Steuerwelle (34) nicht zu behindern;
**dadurch gekennzeichnet, dass** der Schwerpunkt (G26) des Rückschlaghebels (26) in Bezug auf die Schwenkverbindung (X26) in Richtung der Außenseite des Steuerhebels in Bezug auf die Bahn (02) versetzt ist, der die Schwenkverbindung (X26) folgt, wenn sich der Steuerhebel (18) von der ersten Position in seine zweite Position bewegt;
und dass der Schwerpunkt (G26) mit einer ersten Geraden (L1) ausgerichtet ist, die durch die erste Drehachse (X18) verläuft und senkrecht zu einer zweiten 30 Geraden (L2) ist, die koplanar ist und durch die Schwenkverbindung (X26) verläuft, wobei der Schwerpunkt (G26) in Bezug auf die zweite Gerade (L2) von dem Steuerhebel nach außen versetzt ist.

2. Gerät nach einem der vorherigen Ansprüche, **dadurch gekennzeichnet, dass** sich der Rückschlaghebel (26) im Wesentlichen in einer geometrischen Ebene erstreckt, die senkrecht zu der ersten und der zweiten Drehachse (X18, X26) ist.

3. Gerät nach einem der vorherigen Ansprüche, **dadurch gekennzeichnet, dass** der Rückschlaghebel (26) eine oder mehrere Aussparungen (44, 46) umfasst.

4. Gerät nach einem der vorherigen Ansprüche, **dadurch gekennzeichnet, dass** der Rückschlaghebel (26) einen ersten Lappen (40) und einen zweiten Lappen (42) aufweist, die durch ein mittleres Teil miteinander verbunden sind, wobei die Schwenkverbindung zwischen dem Rückschlaghebel und dem Steuerhebel in einem der Lappen des Rückschlaghebels gebildet ist.

5. Gerät nach einem der vorherigen Ansprüche, **dadurch gekennzeichnet, dass** der Anschlag (24) angeordnet ist, um die Auslenkung des Steuerhebels (18) zwischen der ersten Position und der zweiten Position zu begrenzen.

6. Gerät nach den Anspruch 5, **dadurch gekennzeichnet, dass** der Anschlag (24) in Kontakt mit dem zweiten Arm (30) ist, wenn der Steuerhebel (18) in der zweiten Position und in Kontakt mit dem ersten Arm (32) ist, wenn der Steuerhebel (18) in der ersten Position ist.

7. Gerät nach einem der vorherigen Ansprüche, **dadurch gekennzeichnet, dass** das Gerät (2) ein mehrpoliges Gerät ist, umfassend eine oder mehrere zusätzliche Schaltvorrichtungen ähnlich der Schaltvorrichtung (4), das Gerät auch umfassend eine den Schaltvorrichtungen gemeinsame Steuerwelle (34), um das Verstellen der jeweiligen Steuerhebel (18) der Schaltvorrichtungen (4) gleichzeitig zu steuern.

## Claims

1. An electrical switching apparatus (2) with separable contacts, comprising a switching device (4) with:
a fixed electrical contact (6) and a movable electrical contact (8) that can move between a closed position and an open position;
a control lever (18) mechanically coupled to the movable electrical contact (8), the control lever being rotatable, about a first axis of rotation (X18), between a first position and a second position, movement of the control lever (18) from the first position to the second position causing movement of the movable contact (8) from the closed position to the open position;
an anti-rebound lever (26), which is mounted on the control lever (18) by means of a pivot connection and which is rotatable by means of the pivot connection about a second axis of rotation (X26) parallel to the first axis of rotation (X18) between a rest position and a deployed position;
the anti-rebound lever (26) being arranged to move from the rest position to the extended position when the control lever (18) reaches the second position;
the anti-rebound lever (26) being arranged to mate with a stop (24) of the switching device (4) when the anti-rebound lever (26) is in its extended position and the operating lever (18) is in the second position to prevent the operating lever (18) from leaving the second position;
the control lever (18) having a first arm (32) on which is formed the pivot connection with the anti-rebound lever (26) and a second arm (30) on which is formed a further pivot connection with a connecting piece (22) connected to the movable contact (8) to ensure coupling between the control lever (18) and the movable contact (8), the first arm (32) and the second arm (30) being perpendicular to the first axis of rotation (X18) and being integral with a control shaft (34) of the apparatus extending along the first axis of rotation (X18);
the first arm (30) and the second arm (32) being connected by a rounded portion in the form of a circular arc centred on the axis of rotation (X18);
in the folded rest position, the anti-rebound lever (26) overlapping the rounded portion and the upper edge of the anti-rebound lever (26) being aligned with the outer edge of the rounded portion, so that the anti-rebound lever (26) does not protrude from the rounded portion, so as not to hinder the movement of the control lever (18) and the control shaft (34);
**characterised in that** the centre of gravity (G26) of the anti-rebound lever (26) is displaced relative to the pivot link (X26) towards the outside of the control lever with respect to the path (02) followed by the pivot link (X26) when the control lever (18) moves to its second position from the first position;
and **in that** the centre of gravity (G26) is aligned with a first straight line (L1) passing through the first axis of rotation (X18) and being perpendicular to a second (30) straight line (L2) coplanar with and passing through the pivot connection (X26), the centre of gravity (G26) being offset towards the outside of the control lever with respect to the second straight line (L2).

2. The apparatus according to any of the preceding claims, **characterised in that** the anti-rebound lever (26) extends substantially in a geometric plane perpendicular to the first and second axes of rotation (X18, X26).

3. The apparatus according to any of the preceding claims, **characterised in that** the anti-rebound lever (26) comprises one or more recesses (44, 46).

4. The apparatus according to any of the preceding claims, **characterised in that** the anti-rebound lever (26) comprises a first lobe (40) and a second lobe (42) connected to each other by a central portion, the pivot connection between the anti-rebound lever and the control lever being formed in one of the lobes of the anti-rebound lever.

5. The apparatus according to any of the preceding claims, **characterised in that** the stop (24) is arranged to limit the travel of the control lever (18) between the first position and the second position.

6. The apparatus according to claim 5, **characterised in that** the stop (24) is in contact with the second arm (30) when the control lever (18) is in the second position and in contact with the first arm (32) when the control lever (18) is in the first position.

7. The apparatus according to any of the preceding claims, **characterised in that** the apparatus (2) is a multi-pole apparatus comprising one or more additional switching devices similar to the switching device (4), the apparatus also comprising a control shaft (34) common to the switching devices for simultaneously controlling the movement of the respective control levers (18) of the switching devices (4).
